# EUROPÄISCHE PATENTSCHRIFT

(11) **EP 0 208 792 B1**
(45) Veröffentlichungstag und Bekanntmachung des Hinweises auf die Patenterteilung: **08.03.1989**
(21) Anmeldenummer: 85106801.5
(22) Anmeldetag: 03.06.1985
(51) Int. Cl.: A63H 18/02

(54) **Einrichtung zum Verbinden von aus streifenförmigen Bahnstückelementen zusammengefügten Fahrbahnen oder Fahrbahnabschnitten für Fahrspielzeuge**
Appliance for connecting flexible tracks for miniature vehicles
Dispositif pour connecter des voies de roulement flexibles pour véhicules jouets

(30) Priorität: 15.05.1985 DE 3517543
(43) Veröffentlichungstag der Anmeldung: 21.01.1987
(73) Patentinhaber: Carrera Century Toys GmbH, D-8510 Fürth/Bayern (DE)
(72) Erfinder: Hesse, Kurt, D-8500 Nürnberg (DE); DeRuig, John, D-8750 Aschaffenburg (DE); Schön, Werner, D-8501 Obermichelbach (DE); Schroll, Walter, D-8500 Nürnberg (DE)
(74) Vertreter: Hafner, Dieter, Dr.rer.nat., Dipl.-Phys.

(56) Entgegenhaltungen:
- - -

## Beschreibung

Die Erfindung betrifft eine Einrichtung zum Verbinden von aus streifenförmigen Bahnstückelementen mit einem befahrbaren Mittelabschnitt und axial beidseitig zu diesem angeordneten, als unterseitig permanent offene Hohlkörper erhöht ausgebildeten Leitkörpern zusammengefügten Fahrbahnen oder Fahrbahnabschnitten für Fahrspielzeuge, die durch entsprechende Ausgestaltung mit geringem baulichen Aufwand die Fahrbahnen bzw. Fahrbahnabschnitte in beliebigen Ebenen aneinander lösbar werkzeugfrei zu fixieren erlaubt.

Erfindungsgemäß ist hierzu vorgesehen, daß in die Leitkörperhohlräume von mit den Leitkörpern nebeneinander gestellten Bahnstückelementen ein gemeinsamer Steckverbinder mit zwei miteinander fest verbundenen Klemmkörpern fest aber lösbar eingreift. Der Steckverbinder ermöglicht durch einen einfachen Schiebevorgang die Klemmkörper in die Leitkörperhohlräume benachbarter Fahrbahnstückelemente einzubringen und durch bevorzugt reibschlüssiges Abstützen derselben an den Wandungen der Leitkörperhohlräume der Bahnstückelemente eine lösbare Verbindung der Fahrbahnen bzw. Fahrbahnabschnitte herbeizuführen sowie durch einen Ausziehvorgang eine Trennung der Fahrbahnen bzw. Fahrbahnabschnitte zu bewirken. Abgesehen davon, daß sich so Fahrbahngruppen einfach und schnell bilden lassen, erlauben die Steckverbinder unter Erhöhung des Spieltriebs auch die Aufrichtung von Spielbauwerken, z. B. Gebäuden, Mauern oder Dächer bzw. Zauneinfriedungen durch aufrecht oder schräg mittels der Steckverbinder aneinander gehaltenen einzelnen Bahnstückelementen oder Fahrbahnabschnitten. Darüber hinaus geben die Steckverbinder auch die Möglichkeit, Fahrbahnabschnitte mit verschieden großen Neigungen aneinander zu halten um so, z. B. Steilkurven zu bilden. Die lösbare Festlegung des zweckmäßig durch ein einstückiges Spritzformteil gebildeten Steckverbinders in den Leitkörperhohlräumen läßt sich einfach und sicher dadurch erreichen, daß die beiden Klemmkörper des Steckverbinders durch jeweils zwei im Abstand nebeneinander ausgebildete elastisch abbiegbare Zungen gebildet sind, die mittels Vorspannung an den Wandungen der Leitkörperhohlräume anliegen.

In Ausgestaltung der Einrichtung ist vorgesehen, die beiden Klemmkörper des Steckverbinders im Abstand nebeneinander auf einem ebenen Trägerteil fest anzuordnen. Es versteht sich, daß der Abstand beliebig gewählt sein kann, wodurch wahlweise benachbarte Fahrbahnen oder Fahrbahnabschnitte eng oder mit weitem Abstand einander zugeordnet sein können. Es besteht auch die Möglichkeit, die beiden Klemmkörper auf einen gewinkelten Trägerteil anzuordnen, wenn Neigungen der Fahrbahnen oder Fahrbahnahschnitte gegeneinander erforderlich werden. Ferner ist vorgesehen, die beiden Klemmkörper des Steckverbinders mit ihren einander zugenäherten Enden unmittelbar miteinander zu verbinden. wobei sich die Klemmkörper quer, sprizwinkelig oder stumpfwinkelig zueinander erstrecken können.

Eine winkelige Zuordnung ist insbesondere dann von Bedeutung, wenn Bauwerke mit geneigten Flächen, z. B. Dachflächen aufgerichtet oder Steilkurven gebildet werden sollen. Hierbei kann der von den Klemmkörpern eingeschlossene Winkel beliebig spitzwinkelig, z. B. 30°, 45° oder stumpfwinkelig, z. B. 135° gewählt sein. Schließlich läßt sich die Handhabung des Klemmkörpers beim Einschiebe- oder Ausschiebevorgang dadurch erleichtern, wenn der Steckverbinder einen als Griffteil dienenden Ansatz aufweist, der durch Erfassen den benötigten Kraftaufwand für die Überwindung der Reibungskraft zwischen Klemmkörper und Leitkörperhohlraumwand mühelos aufzubringen erlaubt.

Die Erfindung ist anhand von Ausführungsbeispielen in der Zeichnung verdeutlicht. Hierin bedeuten:
Fig. 1 Fahrbahnabschnitte mit einem Steckverbinder, perspektivisch,
Fig. 2 einen Steckverbinder wie in Fig. 1 verwendet, in Vorderansicht,
Fig. 3 Teilstücke von Bahnstückelementen mit einem Steckverbinder in Vorderansicht,
Fig. 4 einen Steckverbinder entsprechend einer anderen Ausführungsform in Vorderansicht,
Fig. 5 einen Steckverbinder der Fig. 4 in Seitenansicht,
Fig. 6 einen Steckverbinder gemäß einer weiteren Ausführung in Vorderansicht mit zugeordneten Teilstücken von Fahrbahnelementen,
Fig. 7 einen Steckverbinder abgewandelter Ausführung in Vorderansicht,
Fig. 8 einen Steckverbinder gemäß einer weiteren Ausführungsform und
Fig. 9 einen Steckverbinder der Fig. 2 in Draufsicht.

In Fig. 1 sind mit 1 zwei nebeneinander gestellte Fahrbahnabschnitte bezeichnet, die durch mittels Vorsprüngen 2 und Zangen 3 zusammengehaltene Bahnstückelemente 4 gebildet sind. Die Bahnstückelemente weisen als Fahrbahnen dienende Mittelabschnitte 4' und seitliche Leitkörper 4" für diese auf. Die Leitkörper 4" sind als unten permanent offene Hohlkörper gestaltet. Die Fahrbahnabschnitte 1 sind durch einen Steckverbinder 5 miteinander fest aber lösbar verbunden, die hierzu in die Leitkörperhohlräume 4"' einschiebbar sind. Der in Fig. 1 zur Anwendung gebrachte Steckverbinder 5 entspricht der Ausbildung der Fig. 2, 3 und 9. Auf einer Trägerplatte 6 desselben sind im Abstand zwei Klemmkörper 7 fest aufgebracht, die bevorzugt durch zwei abbiegbare Zungen 7' gebildet sind. Die Klemmkörper 7 und die Trägerplatte 6 sind jeweils durch einen einstückigen Spritzformteil gebildet. Durch Vorspannung der Zungen 7' an den Leitkörperhohlraumwandungen 10 erfolgt eine reibschlüssige Festlegung der Leitkörper aneinander. Während beim Ausführungsbeispiel der Fig. 1, 2, 3 und 9 die Klemmkörper 7 sich im wesentlichen parallel zueinander erstrecken, sind die Klemmkörper 7 des Steckverbinders 5 der Fig. 4 und 5 unmittelbar und rechtwinkelig miteinander verbunden. Die Klemmkörper des Steckverbinders der Fig. 4 weisen wiederum Klemmzungen 7' auf, die die Aufbringung von Klemm-Spannungen erleichtern. An den freien Enden sind die Klemmkörper 7 mit Einführungsschrägen 8 versehen.

Der Sterkverbinder 5 des Ausführungsbeispiels der Fig. 6 ist durch zwei unmittelbar stumpfwinkelig verbundene Klemmkörper 7 gebildet, die eine spitzwinkelige Verbindung von Bahnstückelementen 4 aneinander ermöglichen. Die so verbundenen Bahnstückelemente 4 können z. B. als Dach eines Bauwerks zum Einsatz kommen. Sie sind aber auch in Verbindung mit angefügten Fahrbahnabschnitten als Steilkurven verwendbar. Der in Fig. 7 gezeigte Steckverbinder 5 weist zwei unmittelbar verbundene Klemmkörper 7 auf, die sich spitzwinkelig zueinander erstrecken.

Abweichend finden beim Steckverbinder 5 der Fig. 8 an einem abgekröpften Mittelteil 9 zwei fest angeordnete Klemmkörper 7 Anwendung, die eine rechtwinkelige Zuordnung von Bahnstückelementen 4 ermöglichen. Mittels eines als Griffteil dienenden Ansatzes 11 sind die Schiebevorgänge des Steckverbinders 5 kraftsparend vorzunehmen. Es entspricht dem Wesen der Erfindung, daß die zur Bildung der Zungen 7' vorgesehene Mittelteilung der Klemmkörper in Fortfall kommen kann.

## Patentansprüche

1. Einrichtung zum Verbinden von aus streifenförmigen Bahnstückelementen mit einem befahrbaren Mittelabschnitt und axial beidseitig zu diesem angeordneten, als unterseitig permanent offene Hohlkörper erhöht ausgebildeten Leitkörpern zusammengefügten Fahrbahnen oder Fahrbahnabschnitten für Fahrspielzeuge, dadurch gekennzeichnet, daß in die Leitkörperhohlräume (4"') von mit den Leitkörpern (4") nebeneinander gestellten Bahnstückelemen.:en (4) ein gemeinsamer Steckverbinder (5) mit zwei miteinander fest verbundenen Klemmkörpern (7) fest aber lösbar eingreift.

2. Einrichtung nach Anspruch 1, dadurch gekennzeichnet, daß die beiden Klemmkörper (7) des Steckverbinders (5) reibungsschlüssig fest aber lösbar in die Leitkörperhohlräume (4"') der Bahnstückelemente eingreifen.

3. Einrichtung nach Anspruch 1 und 2, dadurch gekennzeichnet, daß die Klemmkörper (7) des Steckverbinders (5) durch jeweils zwei im Abstand nebeneinander ausgebildete, elastisch abbiegbare Zungen (7') gebildet sind.

4. Einrichtung nach Anspruch 1, 2 und 3, dadurch gekennzeichnet, daß der Steckverbinder (5) durch ein einstückiges Spritzformteil gebildet ist.

5. Einrichtung nach Anspruch 1, dadurch gekennzeichnet, daß die beiden Klemmkörper (7) des Steckverbinders (5) im Abstand parallel nebeneinander auf einem ebenen Trägerteil (6) fest angeordnet sind (Fig. 2).

6. Einrichtung nach Anspruch 1, dadurch gekennzeichnet, daß die beiden Klemmkörper (7) des Steckverbinders (5) auf einem gewinkelten Trägerteil fest angeordnet sind.

7. Einrichtung nach Anspruch 1, dadurch gekennzeichnet, daß die beiden Klemmkörper (7) des Steckverbinders (5) mit ihren einander zugenäherten Enden unmittelbar miteinander verbunden sind und sich quer zueinander erstrecken.

8. Einrichtung nach Anspruch 1, dadurch gekennzeichnet, daß die beiden Klemmkörper (7) des Steckverbinders unmittelbar miteinander verbunden sind und sich spitz- oder stumpfwinkelig zueinander erstrecken (Fig. 6, 7).

9. Einrichtung nach Anspruch 1, dadurch gekennzeichnet, daß der Steckverbinder (5) einen als Griffteil dienenden Ansatz (11) aufweist.

10. Einrichtung nach Anspruch 1 und 4, dadurch gekennzeichnet, daß der Steckverbinder (5) am freien Ende der Klemmkörper (7) schräge Einführungsflächen (8) aufweist.

## Claims

1. A means for connecting tracks or portions of tracks for mobile toys where the said tracks consist of joined together strip-like track piece elements comprising a central portion on which the toys travel and, disposed axially on both sides thereof, guide members of raised construction which on their underside are permanently open cavities, characterized in that a common push-on connector (5) has two clamping members (7) which are rigidly connected to each other, by which it engages rigidly but separably into the guide member cavities (4"') of track piece elements (4) which are positioned alongside each other by guide members (4").

2. A means according to Claim 1, characterized in that the two clamping members (7) of the push-in connector (5) engage frictionally rigidly but separably into the guide member cavities (4"') in the track piece elements.

3. A means according to Claim 1 and 2, characterised in that the clamping members (7) of the push-in connector (5) are constituted by in each case two spaced apart adjacently constructed resiliently pliable tongues (7').

4. A means according to Claim 1, 2 and 3, characterised in that the push-in connector (5) consists of a one-piece injection moulding.

5. A means according to Claim 1, characterised in that the two clamping members (7) of the push-in connector (5) are rigidly disposed at a distance from parallel with and alongside one another on a flat carrier part (6) (Fig. 2).

6. A means according to Claim 1, characterised in that the two clamping members (7) of the push-in connector (6) are disposed rigidly on an angled carrier part.

7. A means according to Claim 1, characterised in that the two clamping members (7) of the push-in connector (5) have their ends which are in proximity of each other connected directly to and extend transversely in relation to each other.

8. A means according to Claim 1, characterised in that the two clamping members (7) of the push-in connector are connected directly to each other and extend at an acute or obtuse angle to each other (Figs. 6, 7).

9. A means according to Claim 1, characterised in that the push-in connector (5) has a projection (11) which serves as gripping part.

10. A means according to Claim 1 and 4, characterised in that the push-in connector (5) comprises sloping insertion faces (8) at the free end of the clamping members (7).

## Revendications

1. Dispositif pour raccorder des voies de roulement ou des tronçons de voies de roulement qui sont destiné(e)s à des véhicules miniatures et constitué(e)s de l'assemblage d'éléments de voie en forme de plaques, éléments qui comportent une partie médiane carrossable et, disposées axialement de part et d'autre de celle-ci, des pièces de guidage saillantes, agencées en pièces creuses s'ouvrant en continu vers le bas, caractérisé en ce qu'une broche d'assemblage (5) commune, qui est munie de deux pièces de serrage (7) reliées ensemble de façon rigide, vient en prise, de façon rigide mais amovible, dans les cavités (4"') des pièces de guidage appartenant à des éléments (4) de voie qui sont juxtaposés par leurs pièces de guidage (4").

2. Dispositif selon la revendication 1, caractérisé en ce que les deux pièces de serrege (7) de la broche d'assemblage (5) viennent en prise par frottement, de façon rigide mais amovible, dans les cavités (4"') des pièces de guidage des éléments de voie.

3. Dispositif selon les revendications 1 et 2, caractérisé en ce que les pièces de serrage (7) de la broche d'assemblage (5) sont formées chacune par deux languettes (7') inclinables élastiquement et disposées à distance l'une de l'autre.

4. Dispositif selon les revendications 1, 2 et 3, caractérisé en ce que le broche d'assemblage (5) est formée d'une pièce moulée par injection d'un seul tenant,

5. Dispositif selon la revendication 1, caractérisé en ce que les deux pièces de serrage (7) de la broche d'assemblage (5) sont fixées parallèlement et à distance l'une de l'autre, sur un support plan (6) (figure 2).

6. Dispositif selon la revendication 1, caractérisé en ce que les deux pièces de serrage (7) de la broche d'assemblage (5) sont fixées sur un support angulaire.

7. Dispositif selon la revendication 1, caractérisé en ce que les deux pièces de serrage (7) de le broche d'assemblage (5) sont directement reliées entre elles par leurs extrémités rapprochées et s'étendent à angle droit l'une par rapport à l'autre.

8. Dispositif selon la revendication 1, caractérisé en ce que les deux pièces de serrage (7) de la broche d'assemblage sont directement reliées entre elles et s'étendent à angle aigu ou obtus l'une par rapport à l'autre (figures 6, 7).

9. Dispositif selon la revendication 1, caractérisé en ce que la broche d'assemblage (5) comporte une saillie (11) servant de poignée.

10. Dispositif selon les revendications 1 et 4, caractérisé en ce que, à l'extrémité libre des pièces de serrage (7), la broche d'assemblage (5) comporte des surfaces d'introduction (8) inclinées.
